# EUROPÄISCHE PATENTSCHRIFT

(11) **EP 0 764 783 B1**
(45) Veröffentlichungstag und Bekanntmachung des Hinweises auf die Patenterteilung: **28.02.2001**
(21) Anmeldenummer: 96113275.0
(22) Anmeldetag: 20.08.1996
(51) Int. Cl.: F04C 2/107

(54) **Exzenterschneckenpumpe**
Moineau pump
Pompe Moineau

(30) Priorität: 19.09.1995 DE 19534774
(43) Veröffentlichungstag der Anmeldung: 26.03.1997
(73) Patentinhaber: ARTEMIS Kautschuk- und Kunststofftechnik GmbH & Cie, D-30559 Hannover (DE)
(72) Erfinder: Jäger, Sebastian, 30559 Hannover (DE)
(74) Vertreter: Depmeyer, Lothar

(56) Entgegenhaltungen:
- DE-A- 2 512 792
- DE-A- 4 111 166

## Beschreibung

Die Erfindung betrifft eine Exzenterschneckenpumpe mit einem aus einem praktisch starren Werkstoff, insb. Stahl gefertigten, von einem Elektromotor angetriebenen Rotor und einem eine Elastomerauskleidung aufweisenden Stator.

Aus DE 41 11 166 A1 ist eine Exzenterschneckenpumpe dieser Art bekannt, wobei die Auskleidung dieser Pumpe mit elastischer Vorspannung auf den starren Rotor einwirken kann.

Bei diesen Pumpen ist der maximal erzielbare Förderdruck durch die Wirkungen der Dichtlinien zwischen dem Rotor und der Elastomerauskleidung bestimmt. In diesem Zusammenhang sind die Härte der Elastomerauskleidung und deren Vorspannung in Bezug auf den Rotor von erheblicher Bedeutung, und es versteht sich, dass unter diesen Vorausetzungen keine geometrisch genauen Dichtlinien, sondern schmale Dichtflächen entstehen. Dieser Tatbestand hat allerdings zur Folge, dass von den Rotorantrieben bzw. den dazu vorgesehenen Elektromotoren entsprechende Forderungen zu erfüllen sind. Gerade beim Anfahren der Pumpen müssen hohe Haftreibungswerte überwunden und grösseren Losbrechmomenten entgegengetreten werden. Auch ergeben sich zu Beginn des Pumpenbetriebes ungünstige Gleitreibungswerte.

Der Erfindung liegt die Aufgabe zugrunde, Pumpen der eingangs erwähnten Art so auszubilden, dass sich beim Anfahren der Pumpe günstigere Reibwerte und Losbrechmomente ergeben und demgemäss für diesen Anfangsbetrieb kleinere Antriebsleistungen ausreichend sind.

Zur Lösung dieser Aufgabe ist erfindungsgemäss zur Verminderung des Einschaltstromstosses des Elektromotors bei einer Vorspannung der Elastomerauskleidung von etwa 5 - 15 % zumindest ein grosser Teil, vorzugsweise aber die gesamte mit dem Rotor in Berührung kommende Fläche der Elastomerauskleidung zur Aufnahme flüssiger oder breiiger Anteile des Fördergutes zwischen vorspringenden Teilen einer Feinstruktur in dieser Fläche ausgebildet.

Demgemäss erhält die dem Rotor zugekehrte, also die aktive Fläche der Elastomerauskleidung des Stators eine Feinstruktur besonderer Beschaffenheit. Sie muss kleine Vorsprünge aufweisen, zwischen denen sich zur Aufnahme flüssiger oder breiiger Bestandteile des Fördergutes geeignete Räume befinden. Dadurch ergibt sich gewissermassen ein Schmiereffekt, der zu einer wesentlich verringerten Stromaufnahme führt und sogar sog Lichtstromelektromotore (mit zweipoligem Anschluss) selbst für grössere Betriebsdrücke und Pumpen ermöglicht.

Zweckmässsigerweise sind die vorspringenden Teile der Feinstruktur - im noch nicht verformten Zustand - nicht etwa eben bzw. dem Innendurchmesser der Auskleidung entsprechend gerundet, sondern kuppenförmig gestaltet, um so eine nichtlineare Eindrückungscharakteristik der feinen Vorsprünge erreichen zu können. Darüber hinaus sind die zwischen den vorspringenden Teilen befindlichen Vertiefungen nicht als breite Abflusskanäle, sondern im Gegenteil so geformt, dass der angestrebte Schmiermitteleffekt nicht durch Abfliessen der Flüssigkeit bzw. des Breies ganz oder teilweise aufgehoben wird.

Weitere Einzelheiten der Erfindung werden anhand der Zeichnung erläutert, in der Ausführungsbeispiele der Erfindung dargestellt sind. Es zeigen :
Fig. 1 einen Längsschnitt durch den antriebsseitigen Teil einer Exzenterschneckenpumpe zum Fördern von Putz, Mörtel und Estrich und anderen in der Bautechnik benötigten Medien,
Fig. 2 den Rotor und den Stator für die Pumpe gemäss Fig.1 in einer Stirnansicht,
Fig. 3 eine Draufsicht auf einen Abschnitt der aktiven Innenfläche der Elastomerauskleidung des Stators für die Pumpe gemäss Fig. 1,
Fig. 4 einen Schnitt nach der Linie IV - IV von Fig. 3,
Fig. 5 eine der Fig. 3 entsprechende Draufsicht, jedoch in abgewandelter Ausführung und
Fig. 6 einen Schnitt nach der Linie V - V von Fig. 5.

Die in Fig. 1 dargestellten Hauptteile der Pumpe sind der Stator 1, eine Scheibe 2 zu dessen Halterung und ein innerhalb des Stators 1 befindlicher Rotor 3.

Der Mantel 4 des Stators 1 ist ein ggfs. segmentiertes Stahlrohr, an das innen eine Auskleidung 5 aus Gummi oder gummiähnlichen Kunststoffen angehaftet ist, die ihrerseits einen Pumpenhohlraum 6 aufweist, der nach Art eines zweigängigen Steilgewindes geformt ist und zur Aufnahme des aus Stahl gefertigten Rotors 3 dient. Er hat die Gestalt eines eingängigen Steilgewindes und weist antriebsseitig ein Kupplungsstück 7 auf, das mit einem entsprechenden Kupplungsteil eines Elektromotors als Antriebsmotor der Pumpe in Wirkverbindung steht. Die Exzentrizität ist mit E bezeichnet.

Im Übrigen ist der Pumpenhohlraum 6 derart eng bemessen, dass die Auskleidung 5 mit einer Vorspannung von etwa 5 - 10% an der Aussenfläche des Rotors 3 anliegt, um so die gwünschten Förderdrücke für das oben erwähnte Fördermedium erreichen zu können.

Die den Pumpenhohlraum 6 begrenzende, mit dem Rotor 3 in Berührung kommende Innenfläche 8 ist aufgrund der Erfindung in besonderer Weise feinstrukturiert, wie dies gemäss Fig. 3 - 6 vorgesehen sein kann. Erwähnt sei, dass die Fig. 3 und 5 je einen Abschnitt z.B. bei 9 der Innenfläche 8 wiedergeben.

Gemäss Fig. 3 und 4 wird die Innenstruktur von einer Vielzahl kleiner Kuppen 10 gebildet, die schuppenartig und in Reihen 11, 12 und 13 hintereinanderliegend angeordnet sind, und zwar in der Weise, dass die einzelnen Kuppen 10 einer Reihe um etwa eine halbe Länge L der Kuppen 10 einer Reihe gegenüber den Kuppen 10 der benachbarten Reihe versetzt sind. Zwischen den Kuppen 10 befinden sich Vertiefungen 14, die die Kuppen 10 voneinander trennen. Diese Vertiefungen 14 sind aber so bemessen und zudem nur so zickzackförmig untereinander verbunden, dass das sich in den Vertiefungen 14 beim Anlauf der Üumpe sammelndes flüssiges oder breiiges Fördergut nicht ohne weiteres entweichen kann, um so gewissermassen die aus dem Automobilbetrieb her bekannte, dort aber unerwünschte Aquaplaning-Wirkung entstehen zu lassen. Es soll ein Gleiten erreicht bzw. ein Schmiereffekt entstehen.

Die Länge L der Kuppen 10 soll etwa 2 - 5, vorzugsweise etwa 3,5 mm, die Breite b etwa o.8 - 1,4, vorzugsweise etwa 1,2 mm betragen. Die Höhe H der Kuppen 10 beträgt etwa 0.01 - 0.2 mm.

Bei der Ausführung gemäss Fig. 5, 6 sind ebenfalls Kuppen 15 vorgesehen, jedoch gehen hier - im Gegensatz zu Fig. 3 und 4 - die Kuppen 15 nicht ineinander über, vielmehr sind hier kleine Abstände bei 16 vorgesehen. Bei dieser Ausführung sind zwar von den Abständen 16 gebildete Kanäle 17, 18 vorgesehen, jedoch verlaufen diese Kanäle 17, 18 durch ihre Schrägstellung und die Versetzung der Kuppen 15 zueinander so, dass auch hier ein Abfluss der sich in den Kanälen 17, 18 ansammelnden Medien weitgehend unterbunden wird. Im übrigen ist die Ausführung gemäss Fig. 5 und 6 für besonders zähflüssige Fördermedien und/oder weichere Auskleidungen 5 und/oder höhere Pressungen zwischen dem Rotor 3 und der Auskleidung 5 bestimmt. Diese Umstände erfordern grössere Verformungen der Feinstruktur, die von dem dargestellten Strukturbild besser erfüllt werden. Die Kanäle 17, 18 werden beim Betrieb somit in ihrer Breite verringert, jedoch bleiben sie unter Betriebsbedingungen bestehen, wenn auch in schmaler Form.

Es sei noch erwähnt, dass die von den Kuppen 10 und 15 gebildeten Reihen vorzugsweise zumindest etwa quer zur Längsmittelachse des Stators 1 verlaufen sollen und die Grundrissgestalt der vorspringenden Teile in etwa oval bzw. elliptisch, rechteckig oder leicht trapezförmig sein kann.

## Patentansprüche

1. Exzenterschneckenpumpe mit einem aus einem praktisch starren Werkstoff gefertigten, von einem Elektromotor getriebenen Rotor (3) und einem eine Elastomerauskleidung (5) aufweisenden Stator (1), dadurch gekennzeichnet, daß zur Verminderung des Einschaltstromstoßes des Elektromotors bei einer Vorspannung der Elastomerauskleidung (5) von etwa 5 - 15% gegenüber dem Rotor (3) zumindest ein großer Teil, vorzugsweise aber die gesamte mit dem Rotor in Berührung kommende Fläche (8) der Elastomerauskleidung (5) zur Aufnahme flüssiger oder breiiger Anteile des Fördergutes zwischen vorspringenden Teilen (10, 15) einer Feinstruktur in dieser Fläche ausgebildet ist.

2. Pumpe nach Anspruch 1, dadurch gekennzeichnet, daß die vorspringenden Teile (10, 15) Kuppen sind.

3. Pumpe nach Anspruch 1, dadurch gekennzeichnet, daß die Feinstruktur in der Ansicht nach Art ineinandergeschachtelter Schuppen ausgebildet ist.

4. Pumpe nach Anspruch 1, dadurch gekennzeichnet, daß die vorspringenden Teile (10) in Reihen (11, 12, 13) hintereinander liegend angeordnet und benachbarte Teile (10) benachbarter Reihen gegeneinander versetzt sind.

5. Pumpe nach Anspruch 4, dadurch gekennzeichnet, daß der Versatz etwa der halben Länge der vorspringenden Teile (10) entspricht.

6. Pumpe nach Anspruch 2, dadurch gekennzeichnet, daß die Kuppen (10) ineinander übergehen.

7. Pumpe nach Anspruch 2, dadurch gekennzeichnet, daß die Kuppen (15) im Abstand voneinander angeordnet und die elastische Verformbarkeit der Kuppen (15) derart groß sind, daß im Betriebszustand der Pumpe die durch den gegenseitigen Abstand bedingten Kanäle (17, 18) in ihrer Breite wesentlich verringerbar sind.

8. Pumpe nach Anspruch 1, dadurch gekennzeichnet, daß die vorspringenden Teile (10, 15) in Reihen hintereinander angeordnet sind und ihre Erstreckungen in Richtung der Reihen wesentlich größer ist als die Erstreckung quer hierzu.

9. Pumpe nach Anspruch 8, dadurch gekennzeichnet, daß die vorspringenden Teile im wesentlichen einen ovalen, rechteckigen oder leicht trapezförmigen Grundriß aufweisen.

10. Pumpe nach Anspruch 1, dadurch gekennzeichnet, daß die vorspringenden Teile (10, 15) derart gestaltet und verformbar sind, daß beim Betrieb der Pumpe im verformten Zustand dieser Teile zwischen ihnen Räume zur Aufnahme des Fördermittels verbleiben.

11. Pumpe nach Anspruch 8, dadurch gekennzeichnet, daß die Länge (L) der vorspringenden Teile etwa 2 - 5 mm vorzugsweise etwa 3,5 mm und die Breite etwa 0,8 - 1,4 mm, vorzugsweise etwa 1,2 mm beträgt.

12. Pumpe nach Anspruch 1, dadurch gekennzeichnet, daß die Höhe (H) der vorspringenden Teile (10, 15) etwa 0,01 bis 0,2 mm beträgt.

13. Pumpe nach Anspruch 1, dadurch gekennzeichnet, daß ihr Antrieb ein Lichtstrommotor ist.

14. Pumpe nach Anspruch 9, dadurch gekennzeichnet, daß sich die vorspringenden Teile im wesentlichen quer zur Längsachse des Stators (1) bzw. zur Rotationsachse des Rotors (3) erstrecken.

15. Die Verwendung der Pumpe nach einem oder mehreren vorhergehenden Ansprüchen zur Förderung von Putz, Mörtel, Estrich oder ähnlichen in der Bautechnik benutzten Fördermedien.

## Claims

1. Moineau pump, including a rotor (3), which is manufactured from a substantially rigid material and is driven by an electric motor, and a stator (1), which has an elastomeric lining (5), characterised in that, in order to reduce the switch-on current surge of the electric motor when the elastomeric lining (5) has an initial tension of approximately 5 - 15 % relative to the rotor (3), at least a large portion, but preferably the entire surface (8) of the elastomeric lining (5) which comes into contact with the rotor, is configured to receive liquid or pasty proportions of the material to be conveyed between protruding parts (10, 15) of a fine structure in this surface.

2. Pump according to claim 1, characterised in that the protruding parts (10, 15) are protruberances.

3. Pump according to claim 1, characterised in that the fine structure has the appearance which resembles imbricated scales.

4. Pump according to claim 1, characterised in that the protruding parts (10) are disposed in rows (11, 12, 13) lying one behind the other, and adjacent parts (10) of adjacent rows are offset from one another.

5. Pump according to claim 4, characterised in that the offset arrangement corresponds approximately to half the length of the protruding parts (10).

6. Pump according to claim 2, characterised in that the protruberances (10) pass into one another.

7. Pump according to claim 2, characterised in that the protruberances (15) are disposed with spacings therebetween, and the resilient deformability of the protruberances (15) is of such a magnitude that, when the pump is in its operational state, the channels (17, 18) caused by the mutual spacings are substantially reducible in respect of their width.

8. Pump according to claim 1, characterised in that the protruding parts (10, 15) are disposed in rows behind one another, and their extension in the direction of the rows is substantially greater than the extension transversely thereto.

9. Pump according to claim 8, characterised in that the protruding parts substantially have an oval, rectangular or slightly trapezoidal configuration.

10. Pump according to claim 1, characterised in that the protruding parts (10, 15) are formed and deformable in such a manner that, during the operation of the pump, when these parts are in their deformed state, spaces remain between them for the accommodation of the material to be conveyed.

11. Pump according to claim 8, characterised in that the length (L) of the protruding parts is approximately 2 - 5 mm, preferably approximately 3.5 mm, and the width is approximately 0.8 - 1.4 mm, preferably approximately 1.2 mm.

12. Pump according to claim 1, characterised in that the height (H) of the protruding parts (10, 15) is approximately 0.01 to 0.2 mm.

13. Pump according to claim 1, characterised in that its drive is a light-current motor.

14. Pump according to claim 9, characterised in that the protruding parts extend substantially transversely relative to the longitudinal axis of the stator (1) or respectively transversely relative to the rotational axis of the rotor (3).

15. The use of the pump according to one or more preceding claims for conveying plaster, mortar, flooring or similar materials for conveyance which are used in structural engineering.

## Revendications

1. Pompe à vis excentrée, comprenant un rotor (3) réalisé en un matériau pratiquement rigide et entraîné par un moteur électrique, et un stator (1) comportant un habillage (5) en élastomère, **caractérisée** en ce que, afin de réduire l'appel de courant d'entrée du moteur électrique en présence d'une précontrainte de l'habillage (5) en élastomère d'environ 5 à 15% par rapport au rotor (3), au moins une grande partie, mais de préférence la totalité de la surface (8) de l'habillage (5) en élastomère qui entre en contact avec le rotor est conçue pour recevoir des portions liquides ou pâteuses du produit véhiculé entre des parties (10, 15) saillantes d'une structuration fine de cette surface.

2. Pompe suivant la revendication 1, **caractérisée** en ce que les parties (10, 15) saillantes sont des calottes.

3. Pompe suivant la revendication 1, **caractérisée** en ce que la structuration fine est réalisée, vue en projection, à la manière d'écailles imbriquées.

4. Pompe suivant la revendication 1, **caractérisée** en ce que les parties (10) saillantes sont disposées les unes derrière les autres en rangées (11, 12, 13), et les parties (10) voisines de rangées voisines sont mutuellement décalées.

5. Pompe suivant la revendication 4, **caractérisée** en ce que le décalage correspond environ à la demi-longueur des parties (10) saillantes.

6. Pompe suivant la revendication 2, **caractérisée** en ce que les calottes (10) se raccordent les unes aux autres.

7. Pompe suivant la revendication 2, **caractérisée** en ce que les calottes (15) sont disposées à distance les unes des autres et la déformabilité élastique des calottes (15) est d'une ampleur telle que, lorsque la pompe est en service, la largeur des canaux (17, 18) produits par leur espacement mutuel peut être nettement réduite.

8. Pompe suivant la revendication 1, **caractérisée** en ce que les parties (10, 15) saillantes sont disposées les unes derrière les autres en rangées, et leur étendue dans la direction des rangées est nettement supérieure à leur étendue en direction transversale.

9. Pompe suivant la revendication 8, **caractérisée** en ce que les parties saillantes sont, en projection horizontale, de forme essentiellement ovale, rectangulaire ou légèrement trapézoïdale.

10. Pompe suivant la revendication 1, **caractérisée** en ce que les parties saillantes sont configurées et déformables de telle sorte que, lorsque la pompe est en service, des espaces restent présents entre les parties déformées pour recevoir du produit véhiculé.

11. Pompe suivant la revendication 8, **caractérisée** en ce que la longueur (L) des parties saillantes est égale à environ 2 - 5 mm, de préférence environ 3,5 mm, et leur largeur à environ 0,8 - 1,4 mm, de préférence environ 1,2 mm.

12. Pompe suivant la revendication 1, **caractérisée** en ce que la hauteur (H) des parties (10, 15) saillantes est égale à environ 0,01 à 0,2 mm.

13. Pompe suivant la revendication 1, **caractérisée** en ce que son entraînement est un moteur à courant d'éclairage.

14. Pompe suivant la revendication 9, **caractérisée** en ce que les parties saillantes s'étendent essentiellement transversalement à l'axe longitudinal du stator (1) ou encore à l'axe de rotation du rotor (3).

15. Pompe suivant une ou plusieurs des revendications précédentes pour le refoulement de crépi, de mortier, de plâtre ou de produits analogues utilisés dans le domaine du bâtiment.
